# EUROPÄISCHE PATENTSCHRIFT

(11) **EP 0 548 378 B1**
(45) Veröffentlichungstag und Bekanntmachung des Hinweises auf die Patenterteilung: **30.03.1994**
(21) Anmeldenummer: 91119788.7
(22) Anmeldetag: 19.11.1991
(51) Int. Cl.: E05B 3/08

(54) **Fenster- oder Türbeschlag**
Door or window fitting
Ferrure pour porte ou fenêtre

(43) Veröffentlichungstag der Anmeldung: 30.06.1993
(73) Patentinhaber: GEBRÜDER GOLDSCHMIDT BAUBESCHLÄGE GESELLSCHAFT MIT BESCHRÄNKTER HAFTUNG, 42579 Heiligenhaus (DE)
(72) Erfinder: Goldschmidt, Hans-Gerd, W-5628 Heiligenhaus (DE)
(74) Vertreter: Masch, Karl Gerhard, Dr.

(56) Entgegenhaltungen:
- DE-A- 1 553 444
- DE-A- 2 806 417
- DE-A- 3 025 553
- DE-B- 1 113 650
- US-A- 2 059 319

## Beschreibung

Die Erfindung betrifft einen Fenster- oder Türbeschlag, bei dem ein Betätigungswellenansatz einer einzigen Handhabe ein in einem Beschlaggehäuse drehbar gelagertes Verschlußbetätigungselement durchgreift und mit Hilfe eines das Verschlußbetätigungselement hinterfassenden, senkrecht zum Betätigungswellenansatz federnd beaufschlagten und gegen diese federnde Wirkung zurückdrückbaren Rastelementes am freien Ende des Betätigungswellenansatzes axial festgelegt ist.

Bei einem bekannten Fenster- oder Türbeschlag der genannten Art (DE-B-1 113 650) ist das freie Ende des Betätigungswellenansatzes unter Bildung einer Gabel geschlitzt, deren eines Zinkenende abgerundet und deren anderes Zinkenende mit einem Haken als Rastelement ausgebildet ist.

Bei einem anderen Türbeschlag ist es zwar auch schon bekannt (US-A-2 059 319), eine Handhabe mit einem zylindersymmerischen Rastbolzen mit einem anderen Teil zu verrasten, welches eine Einführungsabschrägung zum automatischen zurückdrücken des Rastbolzens aufweist.

Der Erfindung liegt die Aufgabe zugrunde, den Fenster- oder Türbeschlag der eingangs genannten Art (vgl. DE-B-1113650) unter Beibehaltung seiner einfachen Montierbarkeit in der Herstellung und bezüglich der Demontage zu vereinfachen.

Die erfindungsgemäße Lösung dieser Aufgabe besteht darin, daß das Rastelement aus einem im freien Ende des Betätigungswellenansatzes in einer Bohrung gelagerten und von einer Schraubenfeder beaufschlagten Bolzen mit einer durch eine Querschnittsverengung der Bohrung überfaßten Schulter besteht und daß der Bolzen an seinem aus dem Betätigungswellenansatz vorstehenden Teil auf einer dem freien Ende des Betätigungswellenansatzes zugewandten Seite eine Einführungsabschrägung und in Längsrichtung des Betätigungswellenansatzes verlaufende ebene Seitenflächen aufweist, durch die der Bolzen mit Hilfe der Querschnittsverengung des Betätigungswellenansatzes im Bereich des freien Bohrungsrandes gegen ein Verdrehen gesichert ist.

Die Erfindung geht hierbei von der Erkenntnis aus, daß eine Bohrung im Betätigungswellenansatz und ein darin federnd gelagerter Bolzen wesentlich einfacher herzustellen sind als ein geschlitzter Betätigungswellenansatz, dessen Gabelzinken noch in besonderer Weise bearbeitet werden müssen. Damit nun die Handhabe ohne zusätzliches Werkzeug zum Zurückdrücken des Rastelementes in das Verschlußbetätigungselement einführbar ist, ist der Bolzen an seinem vorstehenden Teil mit der Einführungsabschrägung ausgebildet, so daß der Bolzen beim Anstoßen an das Verschlußbetätigungselement automatisch zurückgedrückt wird. Diese Funktion ist aber nur sichergestellt, wenn die Einführungsabschrägung dem Verschlußbetätigungselement zugewandt bleibt, d. h. sich der Bolzen in seiner Lagerbohrung nicht drehen kann. Dies wird durch die ebenen Seitenflächen und entsprechende Gestaltung der Querschnittsverengung erreicht, die am einfachsten als Werkstoffverquetschung ausgeführt wird.

Nach einer bevorzugten Ausführungsform ist der Bolzen an seinem aus dem Betätigungswellenansatz vorstehenden Teil auf der dem freien Ende des Betätigungswellenansatzes abgewandten Seite mit einer ebenen Rastsitzfläche versehen, die in der verrasteten Stellung an der Rückseite des Verschlußbetätigungselements flächig anliegt.

Im folgenden wird die Erfindung anhand einer ein Ausführungsbeispiel darstellenden Zeichnung näher erläutert. Es zeigen in schematischer Darstellung
- Fig. 1: im Querschnitt einen Fenster- oder Türbeschlag und
- Fig. 2: einen vergrößerten Ausschnitt aus dem Gegenstand der Fig. 1.

Der in den Figuren dargestellte Fenster- oder Türbeschlag besteht zunächst aus einer Handhabe 1 und einem Beschlaggehäuse 2. Das Beschlaggehäuse 2 ist in einem Fenster- oder Türflügel 3 befestigt. Die Handhabe 1 weist einen Betätigungswellenansatz 4 in Form eines Vierkantes auf, der ein im Beschlaggehäuse 2 drehbar gelagertes Verschlußbetätigungselement 5 in Form einer Verschlußnuß durchgreift. Ein den Betätigungswellenansatz 4 aufnehmendes Halsteil 6 der Handhabe 1 ist in einer Lagerhülse 7 drehbar gelagert, die in eine Bohrung im Fenster- oder Türflügel eingesetzt ist.

Der Betätigungswellenansatz 4 ist mit Hilfe eines senkrecht zum Betätigungswellenansatz 4 durch eine Feder 8 beaufschlagten sowie gegen die Federwirkung zurückdrückbaren Rastelementes 9 axial festgelegt. Dieses Rastelement 9 besteht aus einem Bolzen, der im freien Ende 10 des Betätigungswellenansatzes 4 in einer Bohrung 11 gelagert ist und bei verrasteter Handhabe 1 das Verschlußbetätigungselement 5 hinterfaßt; das ist in Fig. 1 strichpunktiert angedeutet.

Der Bolzen 9 weist an seinem aus dem Betätigungswellenansatz 4 vorstehenden Teil auf der dem freien Ende 10 des Betätigungswellenansatzes 4 zugewandten Seite eine Einführungsabschrägung 12 und auf der dem freien Ende 10 des Betätigungswellenansatzes 4 abgewandten Seite, d. h. der gegenüberliegenden Seite eine zum Betätigungswellenansatz 4 senkrecht verlaufende ebene Rastsitzfläche 13 auf. Der in der Bohrung 11 gelagerte Bolzen 9 weist eine Schulter 14 auf, die auf der dem vorstehenden Teil des Bolzens 9 zugewandten Seite durch eine Querschnittsverengung 15 der Bohrung 11 überfaßt ist, wodurch der Bolzen 9 in der Bohrung 11 gehalten ist. Auf der anderen Seite ist die Schulter 14 von der als Schraubenfeder ausgeführten Feder 8 beaufschlagt, die den restlichen, in der Bohrung 11 befindlichen Teil des Bolzens 9 umgibt. Die genannte Querschnittsverengung 15 ist durch eine beidseits des vorstehenden Teils des Bolzens 9 parallel zum Betätigungswellenansatz 4 vorgenommene Werkstoffverquetschung gebildet, die den Öffnungsquerschnitt der Bohrung 11 gleichsam ellipsenförmig verformt, wodurch der Bolzen 9 mehr oder weniger auch gegen Verdrehen gesichert ist, wenn der aus dem Betätigungswellenansatz 4 vorstehende Teil des Bolzens 9 beispielsweise zur Rastsitzfläche 13 senkrecht verlaufende, ebene Seitenflächen 16 aufweist.

Zum Entfernen der eingerasteten Handhabe 1 wird das Rastelement 9 mit Hilfe eines falzseitig zuführbaren Werkzeuges zurückgedrückt und zugleich die Handhabe 1 aus dem Beschlaggehäuse 2 herausgezogen.

## Patentansprüche

1. Fenster- oder Türbeschlag, bei dem ein Betätigungswellenansatz (4) einer einzigen Handhabe (1) ein in einem Beschlaggehäuse (2) drehbar gelagertes Verschlußbetätigungselement (5) durchgreift und mit Hilfe eines das Verschlußbetätigungselement (5) hinterfassenden, senkrecht zum Betätigungswellenansatz (4) federnd beaufschlagten und gegen diese federnde Wirkung zurückdrückbaren Rastelementes (9) am freien Ende des Betätigungswellenansatzes (4) axial festgelegt ist, **dadurch gekennzeichnet,** daß das Rastelement (9) aus einem im freien Ende (10) des Betätigungswellenansatzes (4) in einer Bohrung (11) gelagerten und von einer Schraubenfeder (8) beaufschlagten Bolzen mit einer durch eine Querschnittsverengung (15) der Bohrung (11) überfaßten Schulter (14) besteht und daß der Bolzen (9) an seinem aus dem Betätigungswellenansatz (4) vorstehenden Teil auf einer dem freien Ende (10) des Betätigungswellenansatzes (4) zugewandten Seite eine Einführungsabschrägung (12) und in Längsrichtung des Betätigungswellenansatzes (4) verlaufende ebene Seitenflächen (16) aufweist, durch die der Bolzen (9) mit Hilfe der Querschnittsverengung (15) des Betätigungswellenansatzes (4) im Bereich des freien Bohrungsrandes gegen ein Verdrehen gesichert ist.

2. Fenster- oder Türbeschlag nach Anspruch 1, dadurch gekennzeichnet, daß der Bolzen (9) an seinem aus dem Betätigungswellenansatz (4) vorstehenden Teil auf der dem freien Ende (10) des Betätigungswellenansatzes (4) abgewandten Seite eine ebene Rastsitzfläche (13) aufweist.

## Claims

1. A window- or door fitting in which an operating spindle projection (4) of a single handle (1) engages through a closure operation element (5) rotatably mounted in a fitting housing (2) and is axially fixed at the free end of the operating spindle projection (4) by means of a catch element (9) which engages behind the closure operation element (5), is spring-loaded perpendicular to the operating spindle projection (4), and can be pushed back against this spring action, characterised in that the catch element (9) consists of a pin mounted in a hole (11) in the free end (10) of the operating spindle projection (4) and acted upon by a coil spring (8), with a shoulder (14) held from above by a cross-sectional constriction (15) of the hole (11), and that the pin (9) has a lead-in chamfer (12) on its portion protruding from the operating spindle projection (4) on a face facing the free end (10) of the operating spindle projection (4) and has flat side faces (16) extending in the longitudinal direction of the operating spindle projection (4), by means of which side faces the pin (9) is secured against twisting in the region of the free edge of the hole with the aid of the cross-sectional constriction (15) of the operating spindle projection (4).

2. A window- or door fitting according to claim 1, characterised in that the pin (9) has a flat catch seating (13) on its portion protruding from the operating spindle projection (4) on its face facing away from the free end (10) of the operating spindle projection (4).

## Revendications

1. Ferrure pour porte ou fenêtre dans laquelle un bout de broche de manoeuvre (4) d'une manette (1) unique traverse un élément d'actionnement de fermeture (5) monté de manière tournante dans un boîtier de ferrure (2) et est bloqué axialement au moyen d'un élément d'encliquetage (9) sur l'extrémité libre du bout de broche de manoeuvre (4) qui passe derrière l'élément d'actionnement de fermeture (5), est commandé par ressort perpendiculairement au bout de broche de manoeuvre (4) et peut être poussé en arrière contre l'action du ressort, **caractérisé par le fait** que l'élément d'encliquetage (9) est constitué par un boulon monté dans un alésage (11) dans l'extrémité libre (10) du bout de broche de manoeuvre (4) et sollicité par un ressort cylindrique (8), lequel présente un épaulement (14) coiffé par un rétrécissement (15) de la section transversale de l'alésage (11), et que le boulon (9) présente sur sa partie dépassant du bout de broche de manoeuvre (4), sur le côté tourné vers l'extrémité libre (10) dudit bout de broche de manoeuvre (4), un chanfrein d'introduction (12) et des surfaces latérales (16) planes qui s'étendent dans le sens longitudinal dudit bout de broche de manoeuvre (4) et par lesquelles le boulon (9) est bloqué en rotation à l'aide du rétrécissement (15) de la section transversale du bout de broche de manoeuvre (4) dans la région du bord libre de l'alésage.

2. Ferrure de fenêtre ou de porte selon la revendication 1, caractérisée par le fait que le boulon (9) présente sur sa partie dépassant du bout de broche de manoeuvre (4), du côté détourné de l'extrémité libre (10) du bout de broche de manoeuvre (4), une surface d'arrêt portante (13) plane.
